# EUROPÄISCHE PATENTSCHRIFT

(11) **EP 1 350 876 B1**
(45) Veröffentlichungstag und Bekanntmachung des Hinweises auf die Patenterteilung: **20.06.2007**
(21) Anmeldenummer: 03405149.0
(22) Anmeldetag: 05.03.2003
(51) Int. Cl.: D03C 7/06

(54) **Webmaschine mit Nadelbarre und Einlegeelement für Kettfäden**
Weaving machine with needle bar and insertion element for warps
Métier à tisser avec une barre d'aiguilles et un élément d'insertion pour des fils de chaîne

(30) Priorität: 04.04.2002 EP 02405262
(43) Veröffentlichungstag der Anmeldung: 08.10.2003
(73) Patentinhaber: Sultex AG, 8630 Rüti (CH)
(72) Erfinder: Berktold, Klaus, 8630 Rüti (CH); Scorl, Hans-Dieter, 8630 Rüti (CH)
(74) Vertreter: Sulzer Management AG

(56) Entgegenhaltungen:
- DE-C- 586 059
- DE-C- 646 462
- FR-A- 2 174 675

## Beschreibung

Die Erfindung betrifft eine Webmaschine mit Nadelbarre und Einlegeelement für Kettfäden gemäss Oberbegriff von Anspruch 1. Mit einer derartigen Webmaschine lassen sich Drehergewebe herstellen. Die Erfindung bezieht sich auch auf eine Verwendung der erfindungsgemässen Webmaschine.

Eine Webmaschine mit Nadelbarre und Einlegeelement gemäß dem Oberbegriff des Anspruchs 1 ist aus FR-A-2 174 675 bekannt.

Bei einem Verfahren zur Herstellung von Drehergeweben wird ein Drehergeschirr verwendet, das aus zwei Elementen besteht, wobei das eine Element zur Führung von Dreherfäden und das andere zur Führung von Steherfäden dient. Die Dreherfäden und Steherfäden sind Kettfäden. Das Element für die Steherfäden kann beispielsweise eine Nadelbarre sein, das eine Anordnung von quer zu den Kettfäden stehenden Nadeln mit Ösen ist. Das Element für die Dreherfäden kann ein Einlegeelement sein, das eine Einlegeschiene mit einer linearen Abfolge von Löchern ist. Das Einlegeelement wird relativ zur Nadelbarre auf und ab sowie hin und her bewegt. Die vertikale Führungsbewegung der Dreherfäden ist eine erste Bewegungskomponente, der mit Hilfe eines geeignet ausgebildeten Rahmens eine zweite Bewegungskomponente überlagert wird. Mit dem Einlegeelement werden die Dreherfäden periodisch seitlich verschoben, d. h. es wird eine zyklische Versatzbewegung ausgeführt, so dass durch Lagenwechsel der Dreherfäden die für Drehergewebe typische Bindung entsteht. Aufgrund des Lagenwechsel der Dreherfäden befinden sich die Positionen der Dreherfäden abwechselnd links und rechts neben den Steherfäden; und es wird mit jedem Lagenwechsel das Fach für einen Schusseintrag geöffnet.

Drehergewebe können bei der Herstellung von Nadelflorteppichen ("Tufted-Teppiche") verwendet werden. Bei der Herstellung dieser Teppiche werden ein Polgarn und ein vorgefertigtes Grundgewebe verwendet. Die Fäden des Polgarns werden mittels einer Tufting-Maschine in das Grundgewebe eingestochen. Die Polfäden bilden Schlaufen (Florschlingen), die beispielsweise bei Velours-Teppichen aufgeschnitten werden. Durch Bestreichen der Teppichrückseite mit einem Klebemittel, beispielsweise Lattex, wird das Polgarn auf dem Grundgewebe fixiert. Zu einer Verstärkung des Teppichs wird zusätzlich ein Drehergewebe auf der Teppichrückseite aufgeklebt. Der Hersteller von solchen verstärkten Nadelflorteppichen benötigt neben einer Tufting-Maschine zwei Typen von Webmaschinen, einerseits zum Herstellen des Grundgewebes, nämlich eines 1/1-Gewebes, und andererseits zum Herstellen des Drehergewebes. Das 1/1-Gewebe, dessen Bindung eine Leinwandbindung ist, wird nachfolgend als "Einfachgewebe" bezeichnet.

Dieses Erfordernis, zwei Typen von Webmaschinen verwenden zu müssen, wurde als nachteilig empfunden. Das Bedürfnis, dieses nachteilige Erfordernis zu überwinden, führte zum Gegenstand der vorliegenden Erfindung. Dieser Gegenstand ist eine Webmaschine, mit der sowohl das Einfach- als auch das Drehergewebe herstellbar ist und die durch die im Anspruch 1 angegebenen Merkmale definiert ist. Was zuvor zwei Webmaschinentypen erforderlich gemacht hat, nämlich zwecks Fabrizieren des genannten Nadelflorteppichs zwei Gewebearten zu weben, gelingt nun mit lediglich einem Maschinentyp. Die Webmaschine gemäss Anspruch 1 ermöglicht es, auch andere Gewebe als die Einfach- oder Drehergewebe herzustellen.

Die Webmaschine umfasst eine Nadelbarre und ein Einlegeelement, mit welchen Kettfäden geführt werden und welche zwei Komponenten einer Fachbildungsvorrichtung zum Herstellen von Drehergeweben sind. Die beiden Komponenten werden in reziproker Weise vertikal bewegt. Mit dem Einlegeelement wird zusätzlich zur vertikalen Bewegung eine horizontale Versatzbewegung quer zur Richtung der Kettfäden ausgeführt. Die Bewegungen der beiden Komponenten lassen im Zusammenspiel mit dem Eintrag eines Schussfadens eine Dreherbindung entstehen. Die Fachbildungsvorrichtung ist so modifizierbar, dass einerseits die horizontale Versatzbewegung des Einlegeelements ausgeschaltet ist und andererseits für beide Komponenten jeweils ein Hub der vertikalen Bewegung so vergössert und gesteuert ist, dass ein Gewebe ohne Dreherbindung, insbesondere ein Einfachgewebe, herstellbar ist.

Die abhängigen Ansprüche 2 bis 8 betreffen vorteilhafte Ausführungsformen der erfindungsgemässen Webmaschine. Eine Verwendung der erfindungsgemässen Webmaschine ist Gegenstand der Ansprüche 9 und 10.

Nachfolgend wird die Erfindung anhand der Zeichnungen erläutert. Es zeigen:
- Fig. 1: eine Illustration zwecks räumlichem Veranschaulichen eines Verfahrens zur Herstellung von Drehergeweben,
- Fig. 2: eine Seitenansicht auf eine ausschnittsweise dargestellte Webmaschine mit einer Fachbildungsvorrichtung zum Herstellen von Drehergeweben,
- Fig. 3: eine perspektivische Ansicht der modifizierten Fachbildungsvorrichtung, mit der sich beispielsweise Einfachgewebe herstellen lassen,
- Fig. 4, 5: Seitenansichten der Fachbildungsvorrichtung, die in zwei Arbeitszuständen dargestellt ist,
- Fig. 6: Diagramme, die für die erfindungsgemässe Webmaschine den Bewegungsablauf der Fachbildungs-Komponenten wiedergeben, und
- Fig. 7: eine weitere Ausführungsform einer Fachbildungsvorrichtung.

Wie in den Figuren 1 und 2 illustriert, wird ein Drehergewebe 1 aus Schussfäden 12 und Kettfäden, nämlich Steherfäden 13 sowie Dreherfäden 14, hergestellt. Dabei werden die Steherfäden 13 mit einer Nadelbarre 3 und die Dreherfäden 14 mit einem Einlegeelement 4 geführt. Die Nadelbarre 3 trägt Stehernadeln 31 mit Ösen 32, die relativ steife Ösenstäbe sind. Das Einlegeelement 4 enthält eine Einlegeschiene 41, die eine Lochschiene mit Löcher 42 ist. Eine Folge von regelmässig angeordneten Löchern 42 ist strichpunktiert als Streifen 42' angedeutet. In Fig. 1 verläuft die Transportrichtung 10 der Kettfäden 13 und 14 (Pfeile 10a bzw. 10b) und des Gewebes 1 (Pfeil 10c) von hinten nach vorne. In der entsprechenden Anordnung der Fig. 2 verläuft die Transportrichtung 10 von rechts nach links.

Zum Anschlagen eines frisch eingelegten Schussfadens 12' wird ein Webblatt 2 zwischen der Nadelbarre 3 und dem Gewebe 1 betätigt: Doppelpfeil 20. Die Nadelbarre 3 und das Einlegeelement 4 werden gegenläufig auf und ab bewegt: Doppelpfeile 30 bzw. 40a. Der ersten Bewegungskomponente 40a der Einlegeschiene 41 ist als eine zweite Bewegungskomponente eine Versatzbewegung 40b überlagert. Der Hub der Versatzbewegung 40b ist so gewählt, dass der Dreherfaden 14 jeweils von einer ersten Lücke, die zwischen benachbarten Stehernadeln 31 und 31 * liegt, zu einer zweiten Lücke, die zur ersten benachbart ist, bewegt wird. Nach einem Schusseintrag wird dieser Lagenwechsel des Dreherfadens 14 wieder in umgekehrter Richtung ausgeführt. Damit die erste Bewegungskomponente 40a des Einlegeelements 4 ausserhalb des Bereichs der Steherfäden 13 erfolgen kann, sind diese über eine Umlenkstange 53 nach unten umgelenkt.

Mit einer nur teilweise dargestellten Schwenkanordnung, die über eine Treibwelle (81 in Fig. 3) an einen Hauptantrieb der Webmaschine angeschlossen sein kann, lassen sich das Einlegeelement 4 sowie die Nadelbarre 3 bewegen, so dass sich der für die Steher- und Dreherfäden 13 bzw. 14 notwendige Bewegungsablauf zur Bildung eines Webfaches für den Schusseintrag ergibt.

Die Nadelbarre 3 ist an einem ersten, ein Gelenkviereck bildenden Mehrfachhebel 54a, 54b, 54c zwischen einer ersten Achse 61 (Fig. 3) der Schwenkanordnung und einem raumfesten Gelenk 54 angeordnet. Dabei ist die Nadelbarre 3 fest mit einem Stosshebel 54b verbunden. Das Gelenkviereck ist am Drehpunkt des Gelenks 54 ortsfest gelagert; es wird über einen Antriebshebel 54c, der mit der ortsfesten Schwenkwelle 61 (erste Achse) verbunden ist, angetrieben. Durch eine Auf- und Abbewegung 30' des Stosshebels 54b ergibt sich die Bewegung 30 der Nadelbarre 3.

Eine zweite ortsfeste Achse 71, die parallel zur ersten Achse 61 angeordnet ist, wird mit einem zweiten Mehrfachhebel 71a, 71b, 71c gegenläufig angetrieben, wobei dieses Antreiben durch einen mit der Schwenkwelle 61 verbundenen Antriebshebel 71 c über einen Stossstab 71 b und einen Antriebshebel 71 a erfolgt. Die zweite Achse 71 wird über den zweiten Mehrfachhebel 71a, 71b, 71c und eine Auf- und Abbewegung 70', die reziprok zur Bewegung 30' erfolgt, in eine bezüglich der ersten Achse 61 umgekehrte Pendeldrehung 70 versetzt. Ein Hebel 74, der die zweite Achse 71 mit dem Einlegeelement 4 verbindet, überträgt die Schwenkbewegung und erzeugt so die vertikale Bewegungskomponente 40a des Einlegeelements 4. Die horizontale Bewegungskomponente 40b wird mit einem weiteren nicht dargestellten Mechanismus hergestellt (vgl. dazu die europäische Anmeldung Nr. 02405077.5). An der zweiten Achse 71 ist eine Dreherfaden-Umlenkstange 714 angebracht, die zum zeitweisen Spannen der Dreherfäden 14 dient.

Die in Fig. 3 dargestellte Schwenkanordnung der Fachbildungsvorrichtung befindet sich in der modifizierten Form, in der ein Einfachgewebe 1' (Fig.4, 5) herstellbar ist. Die Nadelbarre 3 ist durch ein Ösenblatt 3' (mit Lamellen 31', Ösen 32') ersetzt worden. Die Schwenkanordnung, mit der das Einlegeelement 4 und das Ösenblatt 3' bewegt werden, ist über eine Welle 81 an den Hauptantrieb der Webmaschine angeschlossen. Eine Antriebsleistung wird von der Welle 81 (Drehbewegung 80) über Kurvenscheiben 82a, 82b an einen Kurvenscheibentrieb 6 übertragen. Das Einlegeelement 4 wird nur in vertikaler Richtung bewegt. Es entsteht so die Leinwandbindung des Einfachgewebes 1'.

Die Schwenkanordnung umfasst die erste Achse 61 und die zweite, gegenläufig bewegbare Achse 71, die parallel zum Eintragsweg der Schussfäden 12 (Fig. 1) ausgerichtet und raumfest in nicht gezeigten Seitenwänden der Webmaschine gelagert sind. Die erste Achse 61 wird durch den Kurvenscheibentrieb 6 über die Kurvenscheiben 82a, 82b und entsprechenden Rollen 62a, 62b in eine Pendeldrehung 60 versetzt.

Das Ösenblatt 3' ist am ersten Mehrfachhebel 54a, 54b zwischen der ersten Achse 61 und dem raumfesten Gelenk 54 (Fig. 2) angeordnet. Die zweite Achse 71 wird über den zweiten Mehrfachhebel 71a, 71b in eine bezüglich der ersten Achse 61 umgekehrte Pendeldrehung 70 versetzt. Eine Verbindung 74 zwischen der zweiten Achse 71 und dem Einlegeelement 4 überträgt auf dieses die Schwenkbewegung und erzeugt so die vertikale Bewegungskomponente 40a der Einlegeschiene 41.

Die Hubeinstellung für die vertikalen Bewegungen 40a und 30 des Einlegeelements 4 bzw. des Ösenblatts 3' ist an den beiden Mehrfachhebeln ausführbar, nämlich mit Zweilochhebeln 71c bzw. 54c, die jeweils zwei Gelenklöcher aufweisen, wobei das eine Gelenkloch der Herstellung des Einfachgewebes 1' und das andere Gelenkloch der Herstellung des Drehergewebes 1 zugeordnet ist. Statt der zwei Gelenklöcher kann auch ein Langloch ("Langlochhebel") vorgesehen sein; oder es können statt zwei auch mehr als zwei Gelenklöcher ("Mehrlochhebel") vorgesehen sein. Wechselt man wieder zur Herstellung von Drehergeweben 1, ist ein kleinerer Hub erforderlich. Die Hubverstellung durch eine Hebelverkürzung wird durch Anpassen der Zweilochhebel 71 c bzw. 54c (bzw. Mehrloch- oder Langlochhebel) ausgeführt, indem man wieder zu den anderen Gelenklöchern wechselt.

Die Hubanpassung kann auch anders ausgeführt werden. Beispielsweise kann zu einem ersten Satz von Kurvenscheiben 82a, 82b und entsprechendem Kurvenscheibentrieb 6, die beim Weben des Drehergewebes eingesetzt werden, ein zweiter Satz vorgesehen sein, der zum Ersetzen des ersten Satzes in die Wirkstellung gebracht werden kann.

Zur Ausführung der seitlichen Versatzbewegung 40b, die bei der Herstellung von Drehergeweben 1 benötigt wird, ist das Einlegeelement 4 an der Schwenkanordnung beweglich angeordnet. Die Versatzbewegung 40b wird mittels einem am Einlegeelement 4 angreifenden, nicht dargestellten Motor angetrieben, der insbesondere ein Linearmotor sein kann. Dieser Motor ist beim Herstellen des Einfachgewebes 1' ausgeschaltet. Das Einlegeelement 4 ist über Elemente 74, die als Blattfedern ausgebildet sind, an der zweiten Achse 71 flexibel befestigt.

Die Figuren 4 und 5 zeigen in Seitenansichten die Fachbildungsvorrichtung der Fig. 3. Es sind zwei Arbeitszustände beim Herstellen des Einfachgewebes 1' dargestellt. In beiden Zuständen ist das durch die Kettfäden 13 und 14 gebildete Webfach geöffnet. Ein in das Webfach eingetragener, noch nicht angeschlagener Schussfaden 12' ist eingezeichnet. In Fig. 4 befindet sich das Ösenblatt 3' in einer oberen Position, das Einlegeelement 4 in einer unteren Position; in Fig. 5 ist die Situation umgekehrt. Die einzelnen Komponenten der Fachbildungsvorrichtung sind bereits anhand der Fig. 3 beschrieben. Im gezeigten Beispiel ist der Kurvenscheibentrieb 8 eine 1 : 2 - Hubnocken-Anordnung. Mit dieser Anordnung 8 werden pro Umdrehung der Antriebswelle 81 zwei Schusseintragszyklen ausgeführt.

Für die Herstellung des Drehergewebes 1 kann eine zweite Nockenanordnung 8 auf der Welle 81 in Form von Wechselrädern bereit gestellt werden und zwar eine Nockenanordnung, mit der sich eine 1 : 1 - Übersetzung ergibt.

Die Fig. 6 zeigt drei Diagramme, die für die erfindungsgemässe Webmaschine den Bewegungsablauf der Fachbildungs-Komponenten wiedergeben, wobei in Richtung der Ordinate der Hub h aufgetragen ist. Im oberen Diagramm ist dargestellt, auf welchen Kurven 320 und 420 sich die Ösen 32 bzw. Löcher 42 beim Herstellen eines Drehergewebes in Abhängigkeit von der Zeit t bewegen. T ist die Zykluszeit der Webmaschine. Zum Zeitpunkt t = T/2 erfolgt ein Schusseintrag 12*. Entsprechende Hub-Kurven 321 und 421 der Ösen 32 bzw. Löcher 42 für das Einfachgewebe sind im mittleren Diagramm gezeigt. Im unteren Diagramm sind die beiden Hub-Kurven 320 und 321 zum Vergleich nochmals abgebildet. Wie man sieht, machen die Ösen 32 beim Einfachgewebe (Kurve 321) einen Vollhub während sie für das Drehergewebe einen Halbhub (Kurve 320) machen. Ein entsprechender Unterschied zwischen Voll- und Halbhub liegt auch für die Löcher 42 vor.

Die Fig. 7 zeigt eine weitere Ausführungsform einer Fachbildungsvorrichtung, bei der ein anderer Antrieb 9 für die Fachbildungskomponenten (Nadelbarre 3 bzw. Ösenblatt 3' und Einlegeelement 4) zum Einsatz kommt. Bei diesem Antrieb 9 werden die beiden Fachbildungskomponenten von jeweils separaten Stellmitteln 95 und 97 bewegt. Die Stellmittel 95 bzw. 97 können jeweils eine Mehrzahl von parallelen Stellmitteln umfassen, die über die Webbreite verteilt angeordnet sind. Die Anzahl der Stellmittel und deren Leistungsparameter hängen von der Webbreite und der zu übertragenden Arbeitskräften ab. Es können elektrische, elektromagnetische oder fluidische Stellmittel eingesetzt werden. Mit solchen Stellmitteln gewinnt man einen hohen Flexibilitätsgrad bei der Anpassung des Hubes h: Man kann so die in der Fig. 6 gezeigten Hub-Kurven 320, 420 oder 321, 421 leicht variieren. Eine Umstellung des Herstellens einer Gewebeart zur anderen ist bedeutend vereinfacht. (Eine derartige Fachbildungsvorrichtung mit Stellmitteln eignet sich auch als "Umbaukit" für alle Arten von Flachwebesysteme, einschliesslich Band- und Breit-Webmaschinen.)

Die erfindungsgemässe Webmaschine lässt sich gemäss Einführung zum Weben von Einfach- und/oder Drehergewebe verwenden, wobei diese Gewebe zur Herstellung von Teppichen, insbesondere der oben genannten Nadelflorteppichen vorgesehen sind. Es sind selbstverständlich auch andere Verwendungen möglich.

Es kann eine Mehrzahl der erfindungsgemässen Webmaschinen zum simultanen Weben von Einfach- und/oder Drehergeweben eingesetzt werden. Dabei können einzelne Webmaschinen auch phasenweise zum Weben von Einfachgewebe und nach jeweils einer Anpassung der Fachbildungsvorrichtung phasenweise zum Weben von Drehergewebe verwendet werden. So kann flexibel auf einen variablen Bedarf an einer der beiden Gewebearten reagiert werden.

## Patentansprüche

1. Webmaschine mit Nadelbarre (3) und Einlegeelement (4) für Kettfäden (13, 14), die Komponenten einer Fachbildungsvorrichtung zum Herstellen von Drehergeweben (1) sind, wobei die beiden Komponenten in reziproker Weise vertikal bewegbar sind und mit dem Einlegeelement zusätzlich zur vertikalen Bewegung (40a) eine horizontale Versatzbewegung (40b) quer zur Richtung der Kettfäden ausführbar ist, so dass im Zusammenspiel mit einem Eintrag eines Schussfadens (12, 12') eine Dreherbindung entsteht,
**dadurch gekennzeichnet, dass** die Fachbildungsvorrichtung so modifizierbar ist, dass die horizontale Versatzbewegung (40b) des Einlegeelements ausgeschaltet ist und für beide Komponenten jeweils ein Hub (h) der vertikalen Bewegung (30, 40a) so vergössert und gesteuert ist, dass ein Gewebe ohne Dreherbindung, insbesondere ein Einfachgewebe (1'), herstellbar ist.

2. Webmaschine nach Anspruch 1, **dadurch gekennzeichnet, dass** durch wechselweises, gegengleiches Anheben und Absenken der Nadelbarre (3) bzw. des Einlegeelements (4) das Gewebe ohne Dreherbindung herstellbar ist.

3. Webmaschine nach Anspruch 1 oder 2, **dadurch gekennzeichnet, dass** die Nadelbarre (3) durch ein oben und unten geschlossenes Ösenblatt (3') ersetzbar ist, wobei das Ösenblatt Lamellen (31') mit Ösen (32') trägt.

4. Webmaschine nach einem der Ansprüche 1 bis 3, **dadurch gekennzeichnet, dass** die Fachbildungsvorrichtung eine Schwenkanordnung (6, 7, 8) umfasst, mit der das Einlegeelement (4) sowie die Nadelbarre (3) bewegbar sind, wobei eine Treibwelle (81) an einen Hauptantrieb der Webmaschine angeschlossen ist.

5. Webmaschine nach Anspruch 4, **dadurch gekennzeichnet, dass** die Schwenkanordnung (6, 7, 8) eine erste Achse (61) und eine zweite, gegenläufig bewegbare Achse (71) umfasst, die parallel zum Eintragsweg der Schussfäden (12) ausgerichtet und raumfest angeordnet sind, wobei die Nadelbarre (3) an einem ersten Mehrfachhebel (54a, 54b, 54c) zwischen der ersten Achse und einem raumfesten Gelenk (54) angeordnet ist und die zweite Achse, die über einen zweiten Mehrfachhebel (71 a, 71 b, 71 c) mit der ersten Achse verbunden ist, für eine auf und ab gehende Schwenkbewegung des Einlegeelements (4) vorgesehen ist, und dass über einen Kurvenscheibentrieb (6), mit dem die erste Achse durch die Treibwelle (81) antreibbar ist, die Achsen jeweils in eine Pendeldrehung (60, 70) versetzbar sind, wobei eine Hubverstellung an den beiden Mehrfachhebeln ausführbar ist, nämlich mit Mehrloch- oder Langlochhebeln (54c, 71 c).

6. Webmaschine nach Anspruch 5, **dadurch gekennzeichnet, dass** für das Herstellen des Einfachgewebes (1') der Kurvenscheibentrieb (8) eine 1 : 2 - Hubnockenanordnung ist.

7. Webmaschine nach einem der Ansprüche 1 bis 3, **dadurch gekennzeichnet, dass** die Fachbildungsvorrichtung einen Antrieb (9) umfasst, mit dem das Einlegeelement (4) und die Nadelbarre (3) bzw. das Ösenblatt (3') jeweils mit separaten Stellmitteln (95, 97) bewegbar sind.

8. Webmaschine nach einem der Ansprüche 4 bis 7, **dadurch gekennzeichnet, dass** das Einlegeelement (4) an der Schwenkanordnung beweglich angeordnet ist und dass die zyklische Versatzbewegung (40b) für das Herstellen des Drehergewebes (1) mittels einem am Einlegeelement angreifenden Motor, insbesondere einem Linearmotor, antreibbar ist, wobei dieser Motor beim Herstellen des Einfachgewebes (1') ausgeschaltet ist.

9. Verwendung einer Webmaschine gemäss einem der Ansprüche 1 bis 8 zum Weben von Einfach- und/oder Drehergewebe (1, 1'), die als Tragmaterial von Florschlingen bei der Herstellung von Teppichen vorgesehen sind.

10. Verwendung nach Anspruch 9, **dadurch gekennzeichnet, dass** eine Mehrzahl von Webmaschinen zum simultanen Weben von Einfach- und/oder Drehergeweben (1, 1') im Einsatz sind, wobei einzelne Webmaschinen phasenweise zum Weben von Einfachgewebe (1') und nach jeweils einer Anpassung der Fachbildungsvorrichtung phasenweise zum Weben von Drehergewebe (1) verwendet werden.

## Claims

1. Weaving machine comprising a needle bar (3) and an insertion element (4) for warp threads (13, 14), which are components of a shed forming apparatus for the manufacture of leno cloths (1), with the two components being vertically movable in a reciprocal manner and with a horizontal displacement movement (40b) transverse to the direction of the warp threads being executable with the insertion element in addition to the vertical movement (40a), so that a leno binding arises in interplay with an insertion of a weft thread (12, 12')
**characterized in that** the shed forming apparatus can be modified such that the horizontal displacement movement (40b) of the insertion element is switched off and for both components a stroke (h) of the vertical movement (30, 40a) is in each case increased and controlled in such a manner that a cloth without leno binding, in particular a single cloth (1'), can be manufactured.

2. Weaving machine in accordance with claim 1, **characterized in that** the cloth can be manufactured without a leno binding through alternating, equal and opposite lifting and lowering of the needle bar (3) and/or of the insertion element (4) respectively.

3. Weaving machine in accordance with claim 1 or claim 2, **characterized in that** the needle bar (3) can be replaced by an eyed blade (3') which is upwardly and downwardly closed, with it being possible for the eyed blade to carry lamella (31') with eyes (32').

4. Weaving machine in accordance with any one of the claims 1 to 3, **characterized in that** the shed forming apparatus comprises a pivotal arrangement (6, 7, 8) with which the insertion element (4) as well as the needle bar (3) can be moved, with a drive shaft (81) being connected to a main drive of the weaving machine.

5. Weaving machine in accordance with claim 4, **characterized in that** the pivotal arrangement (6, 7, 8) comprises a first axle (61) and a second, oppositely movable axle (71), which are aligned parallel to the insertion path of the weft thread (12) and are of fixed position in space, with the needle bar (3) being arranged at a first multiple lever (54a, 54b, 54c) between the first axle and a joint (54) of fixed position in space, and with the second axle, which is connected to the first axle via a second multiple lever (71a, 71b, 71c), being provided for a pivotal movement of the insertion element (4) which goes up and down; and **in that** the axles can in each case be set into a pendulum rotation (60, 70) via a cam disc drive (6) with which the first axle can be driven by the drive shaft (81), with it being possible to carry out a stroke displacement at the two multiple levers, namely using multiple or elongate-hole levers (54c, 71c).

6. Weaving machine in accordance with claim 5, **characterized in that** for the manufacture of the single cloth (1') the cam disc drive (8) is a 1 : 2 stroke-cam arrangement.

7. Weaving machine in accordance with any one of the claims 1 to 3, **characterized in that** the shed forming apparatus comprises a drive (9) with which the insertion element (4) and the needle bar (3) or the eyed blade (3') respectively are in each case movable by separate setting means (95, 97).

8. Weaving machine in accordance with any one of the claims 4 to 7, **characterized in that** the insertion element (4) is movably arranged at the pivotal arrangement; and **in that** the cyclic displacement movement (40b) for the manufacture of the leno cloth (1) can be driven by means of a motor which acts at the insertion element, in particular a linear motor, with this motor being switched off when the single cloth (1') is being manufactured.

9. Use of a weaving machine in accordance with any one of the claims 1 to 8 for weaving single cloths and/or leno cloths (1, 1'), which are provided as carrier material of pile loops in the manufacture of carpets.

10. Use in accordance with claim 9, **characterized in that** a plurality of weaving machines are in operation for the simultaneous weaving of single cloths and/or leno cloths (1, 1'), with individual weaving machines being used phase-wise for the weaving of single cloths (1') and, after an adaptation in each case of the shed forming apparatus, phase-wise for the weaving of leno cloths (1).

## Revendications

1. Métier à tisser avec barre d'aiguilles (3) et élément d'insertion (4) pour des fils de chaîne (13, 14), qui sont des composants d'un dispositif de formation du pas pour la fabrication de tissus de gaze (1), les deux composants pouvant être déplacés verticalement de façon réciproque et un mouvement de déport (40b) horizontal pouvant être exécuté transversalement à la direction des fils de chaîne avec l'élément d'insertion en supplément du mouvement (40a) vertical, de sorte que, conjointement avec une insertion d'un fil de trame (12, 12'), il se forme une armure de gaze,
**caractérisé en ce que** le dispositif de formation du pas peut être modifié de telle sorte que le mouvement de déport (40b) horizontal de l'élément d'insertion est déconnecté et une course (h) du mouvement (30, 40a) vertical est agrandie et commandée pour chacun des deux composants de telle sorte qu'on peut fabriquer un tissu sans armure de gaze, en particulier un tissu simple (1').

2. Métier à tisser selon la revendication, **caractérisé en ce que** le tissu peut être fabriqué sans armure de gaze par un soulèvement et un abaissement alternatif et dans le sens contraire de la barre d'aiguilles (3) ou de l'élément d'insertion (4).

3. Métier à tisser selon la revendication 1 ou 2, **caractérisé en ce que** la barre d'aiguilles (3) peut être remplacée par une feuille d'oeillet (3') fermée en haut et en bas, la feuille d'oeillets portant des lamelles (31') avec des oeillets (32') .

4. Métier à tisser selon l'une quelconque des revendications 1 à 3, **caractérisé en ce que** le dispositif de formation du pas comprend un dispositif basculant (6, 7, 8), avec lequel l'élément d'insertion (4) et la barre d'aiguilles (3) peuvent être déplacés, un arbre moteur (81) étant raccordé à un entraînement principal du métier à tisser.

5. Métier à tisser selon la revendication 4, **caractérisé en ce que** le dispositif basculant (6, 7, 8) comprend un premier axe (61) et un second axe (71), déplacé dans le sens contraire, lesquels sont orientés parallèlement au trajet d'insertion des fils de trame (12) et sont disposés de façon stabilisée, la barre d'aiguilles (3) étant disposée sur un premier levier multiple (54a, 54b, 54c) entre le premier axe et une articulation (54) stabilisée et le second axe, qui est relié par un second levier multiple (71a, 71b, 71c) au premier axe, étant prévu pour un mouvement de basculement montant et descendant de l'élément d'insertion (4), et **en ce que**, au moyen d'une commande à cames (6), avec laquelle le premier axe peut être entraîné par l'arbre moteur (81), les axes peuvent être placés chacun dans une rotation oscillante (60, 70), un réglage de course étant effectué sur les deux leviers multiples, à savoir avec des leviers multitrous ou des leviers à trou oblong (54c, 71c).

6. Métier à tisser selon la revendication 5, **caractérisé en ce que**, pour la fabrication du tissu simple (1'), la commande à cames est un dispositif de cames de levage 1/2.

7. Métier à tisser selon l'une quelconque des revendications 1 à 3, **caractérisé en ce que** le dispositif de formation du pas comprend un entraînement (9), avec lequel l'élément d'insertion (4) et la barre d'aiguilles (3) ou la feuille d'oeillets (3') peuvent être déplacés respectivement avec des moyens de positionnement (95, 97) séparés.

8. Métier à tisser selon l'une quelconque des revendications 4 à 7, **caractérisé en ce que** l'élément d'insertion (4) est disposé de façon mobile sur le dispositif pivotant et **en ce que** le mouvement de déport (40b) cyclique pour la fabrication du tissu de gaze (1) peut être entraîné au moyen d'un moteur s'appliquant sur l'élément d'insertion, en particulier un moteur linéaire, ce moteur étant déconnecté lors de la fabrication du tissu simple (1').

9. Utilisation d'un métier à tisser selon l'une quelconque des revendications 1 à 8 pour le tissage de tissu simple et/ou de tissu de gaze (1, 1'), qui sont prévus comme matériau porteur de boucles de poil pour la fabrication de tapis.

10. Utilisation selon la revendication 9, **caractérisée en ce qu'**une pluralité de métiers à tisser est utilisée pour le tissage simultané de tissus simples et/ou de tissus de gaze (1, 1'), des métiers à tisser individuels étant utilisés par phase pour le tissage de tissu simple (1') et, après à chaque fois une adaptation du dispositif de formation du pas, par phase pour le tissage de tissu de gaze (1).
